# EUROPÄISCHE PATENTSCHRIFT

(11) **EP 1 836 361 B1**
(45) Veröffentlichungstag und Bekanntmachung des Hinweises auf die Patenterteilung: **07.05.2008**
(21) Anmeldenummer: 05750074.6
(22) Anmeldetag: 31.05.2005
(51) Int. Cl.: E04F 13/08, E04F 15/02

(54) **Bauteil, insbesondere Paneel, und Verfahren zum Verlegen von Paneelen**
Building component, in particular panel, and method for laying panels
Elément de construction, notamment panneau, et procédé de pose de panneaux

(30) Priorität: 14.01.2005 DE 202005000679 U; 04.03.2005 DE 202005003713 U
(43) Veröffentlichungstag der Anmeldung: 26.09.2007
(73) Patentinhaber: Fritz Egger GmbH & Co., 3105 Unterradlberg (AT)
(72) Erfinder: REITER, Bruno, A-6380 St. Johann in Tirol (AT)
(74) Vertreter: Cohausz & Florack
(86) Internationale Anmeldenummer: PCT/EP2005/005817
(87) Internationale Veröffentlichungsnummer: WO 2006/074706

(56) Entgegenhaltungen:
- WO-A-01/02669
- WO-A-03/074814
- WO-A-20/04009930
- DE-A1- 10 100 583

## Beschreibung

Die Erfindung betrifft ein Bauteil, insbesondere Paneel, das mit mindestens einem anderen Bauteil zusammenfügbar ist, wobei das Bauteil eine Federprofilkante und/oder eine Nutprofilkante aufweist, die zumindest abschnittsweise mit einer korrespondierenden Profilkante des anderen Bauteils in Eingriff bringbar ist. Darüber hinaus betrifft die Erfindung ein Verfahren zum Verlegen von Paneelen auf einer Fläche eines Raums.

Derartige Bauteile, insbesondere Paneele, werden in typischer Weise für einen Bodenbelag, beispielsweise Parkett- oder Laminatfußboden verwendet. Auch andere Werkstücke lassen sich aus solchen Bauteilen zusammensetzen, beispielsweise Deckenverkleidungen, Wandverkleidungen, Möbel bzw. Möbelteile etc. Dabei müssen die zu einem Werkstück zusammengefügten Bauteile nicht zwingend in der selben Ebene angeordnet sein bzw. eine Ebene bilden, sondern können auch in einem bestimmten Winkel zueinander zusammengefügt werden.

Im folgenden wird beispielhaft ein Bauteil in Form eines Paneels beschrieben. Bei einem Paneel handelt es sich um ein, ggf. mehrschichtiges, plattenförmiges Bauteil, insbesondere aus Holzmaterial, beispielsweise aus einer oder mehreren Lagen von mit Bindemittel versehenen und verpressten Holzspänen oder -fasern, ggf. mit einer zusätzlich als Abschluss aufgebrachten Laminatbeschichtung.

Die einzelnen Paneele lassen sich durch eine mechanische Verbindung zu einer flächigen Gesamtheit vereinen, so dass ein Verlegen der Paneele üblicherweise ohne Klebestoffe oder zusätzliche mechanische Befestigungselemente, zum Beispiel Schrauben oder Nägel, möglich ist. Insbesondere ergibt sich daraus der Vorteil, dass die Paneele sich ohne ein Verleimen verlegen und somit wieder entfernen lassen.

Als mechanische Verbindung dient in der Regel eine Nut- und-Feder-Verbindung, also eine Verbindung aus miteinander zusammenwirkenden Profilkanten der jeweils benachbarten Paneele. Die Feder- und die Nutprofilkante ist dabei vorteilhafter Weise so geformt, dass eine vertikale und/oder horizontale Verriegelung, vorzugsweise in beide Richtungen, erfolgt, so dass zusammengefügte Paneele sich nicht ohne weiteres auseinander bewegen können. Die Feder- bzw. Nutprofilkante des einen Bauteils ist dazu zumindest abschnittsweise mit der Nut- bzw. Federprofilkante des anderen Bauteils korrespondierend ausgebildet.

Paneele dieser Art mit einer Profilkante, die zumindest abschnittsweise mit einer Profilkante des anderen Bauteils korrespondiert, sind beispielsweise aus der WO 01/02669, der WO 03/074814, der WO 2004/009930, der DE 203 19 119 U1, der DE 203 19 121 U1, der WO 94/26999 A1, der WO 97/47834 A1, der WO 01/66876 A1, der WO 01/66877 A1 oder der US 5182892 bekannt.

Werden nun solche mit Profilkanten versehene Paneele oder vergleichbare Bauteile verlegt, sei es von einem professionellen Handwerker oder von einem Laien, so muss die verlegende Person jedes Paneel zum Verlegen unter Umständen mehrmals drehen oder wenden, damit beim Zusammenfügen mit dem anderen Paneel auch die exakt miteinander korrespondierenden Profilkanten miteinander in Eingriff kommen, also immer eine Federprofilkante mit einer entsprechenden Nutprofilkante. Mit anderen Worten, da ein Paneel abhängig von seiner Form mehrere verschiedene Profilkanten aufweisen kann, aber in der Regel nur eine einzige der vielen Profilkanten mit der entsprechenden Profilkante am verlegten Paneel korrespondiert, ist es für die verlegende Person oftmals nicht auf einen Blick ersichtlich, wie er das Paneel halten oder ausrichten soll. Das Drehen und Wenden eines jeden einzelnen, zu verlegenden Paneels kostet relativ viel Zeit und erfordert auf die Dauer, insbesondere bei relativ großen oder sperrigen Paneelen, auch einen zusätzlichen Kraftaufwand von der verlegenden Person.

Werden weiterhin solche mit Profilkanten versehende Paneele oder vergleichbare Bauteile verlegt, so muss die verlegende Person das letzte Bauteil, insbesondere Paneel, einer Reihe nebeneinander angeordneter Bauteile gegebenenfalls in der Größe anpassen. In einem solchen Fall muss die verlegende Person zunächst den für das Bauteil zur Verfügung stehenden Raum, beispielsweise zwischen dem vorletzten Bauteil und der Wand, abmessen, anschließend das ermittelte Maß auf das Zuschnittteil übertragen und schließlich den überschüssigen Teil abtrennen. Der Verleger muss also beispielsweise erst ein Maßband oder einen Zollstock greifen, dann an der Stelle anlegen, an der das Zuschnittteil später eingefügt werden soll, um den zur Verfügung stehenden Raum zu messen, und anschließend das ermittelte Maß auf das Bauteil durch Anlegen des Maßbands oder Zollstocks an das Bauteil und durch Anzeichnen übertragen. Insbesondere bei Verlegung eines Fußbodens in großen Räumen stellen diese Handgriffe einen deutlichen Zeitverlust dar.

Der vorliegenden Erfindung liegt daher das technische Problem zugrunde, ein Bauteil, insbesondere Paneel, der eingangs genannten Art derart weiterzubilden, dass ein Verlegen weniger zeit- und kraftaufwändig ist.

Das zuvor aufgezeigte technische Problem wird zunächst bei einem Bauteil der eingangs genannten Art gemäß dem Anspruch 1 dadurch gelöst, dass die Federprofilkante und/oder die Nutprofilkante des Bauteils eine Markierung aufweist, die als Längsmaßeinteilung ausgebildet ist und die beabstandete Striche und Zahlen aufweist.

Durch eine solche Markierung der Feder- und/oder Nutprofilkante als Längsmaßeinteilung, beispielsweise durch auf die Profilkante, vorzugsweise die Federprofilkante, aufgedruckte, voneinander beabstandete Striche oder dergleichen, kann die die Bauteile verlegende Person bei einem Zuschnittteil auf einen Blick erkennen, wie viel von dem ursprünglichen Bauteil abgetrennt werden muss, damit es passend ist. Der Verleger muss dadurch nicht, wenn er beispielsweise das letzte Bauteil, insbesondere Paneel, einer Reihe nebeneinander angeordneter Bauteile in der Größe anpassen möchte, zunächst den für das Bauteil zur Verfügung stehenden Raum, beispielsweise zwischen dem vorletzten Bauteil und der Wand, abmessen, anschließend das ermittelte Maß auf das Zuschnittteil übertragen und schließlich den überschüssigen Teil abtrennen. Statt dessen reicht es aus, wenn der Verleger das letzte Bauteil einer Reihe an der dafür vorgesehenen Stelle anlegt, wobei er auf Anhieb mittels der auf der Profilkante vorgesehenen Längsmaßeinteilung erkennt, an welcher Stelle der Zuschnitt zu erfolgen hat. Der Verleger muss also nicht erst ein Maßband oder einen Zollstock greifen, dann an der Stelle anlegen, an der das Zuschnittteil später eingefügt werden soll, um den zur Verfügung stehenden Raum zu messen, dann das ermittelte Maß auf das Bauteil durch Anlegen des Maßbands oder Zollstocks an das Bauteil und durch Anzeichnen übertragen, sondern er braucht lediglich einen einzigen Handgriff, mit welchem er das zuzuschneidende Bauteil unmittelbar an die dafür vorgesehen Stelle anlegt. Dies stellt, insbesondere wenn in großen Räumen ein Fußboden zu verlegen ist, einen deutlichen Zeitgewinn dar.

Durch eine solche Markierung der Feder- und/oder Nutprofilkante, insbesondere wenn die Markierungen der beiden Profilkanten unterschiedlich sind, erkennt die die Bauteile verlegende Person weiterhin auf Anhieb, welches die Profilkante ist, die es jetzt mit der entsprechenden Profilkante des bereits verlegten Bauteils zusammenzufügen gilt. Mit anderen Worten, es ist also auf einen Blick erkennbar, an welcher Seite des zu verlegenden Bauteils das Nutprofil und an welcher Seite das Federprofil ausgebildet ist. So kann der Verleger das Bauteil direkt beim ersten Greifen in der richtigen Weise positionieren, so dass er für das Zusammenfügen zweier Bauteile nur einen einzigen Handgriff braucht. Dies spart dem Verleger viel Zeit, die er ansonsten durch Drehen und Wenden jedes einzelnen Bauteils zusätzlich benötigen würde. Auch der Kraftaufwand für das Verlegen solcher Bauteile, insbesondere wenn diese groß oder sperrig sind, wird reduziert.

Ein weiterer Vorteil neben der verbesserten Unterscheidbarkeit der einzelnen Profilkanten ist, dass eine Anleitung zum Verlegen der Bauteile, insbesondere Paneele, für Laien leichter verständlich formuliert werden kann, da beispielsweise technische Begriffe wie Nut oder Feder, die möglicherweise nicht jedermann geläufig sind, durch den Hinweis auf eine besonders markierte Profilkante ersetzt werden können. Da es sich erfindungsgemäß um fühlbare und/oder um optische Markierungen handeln kann, beispielsweise um eine farbliche Markierung, könnte in einer entsprechenden Verlegeanleitung beispielsweise erklärt werden, dass beim Verlegen immer die "rote Kante" mit der "grünen Kante" in Eingriff zu bringen ist. Besonders dann, wenn zu verlegende Bauteile eine Vielzahl unterschiedlicher Profilkanten aufweisen, kann eine entsprechende Verlegeanleitung mittels Verwendung einer entsprechenden Anzahl von Farben sehr einfach verständlich gehalten werden.

Die Markierung kann gemäß einer weiteren Ausgestaltung des erfindungsgemäßen Bauteils aufgedruckt sein. Vorzugsweise erfolgt das Aufdrucken mittels eines Digitaldruckverfahrens, was insbesondere beim Aufdrucken einer Längsmaßeinteilung eine hohe Genauigkeit der einzelnen Bestandteile der Markierung, beispielsweise der voneinander beabstandeten Striche, ermöglicht. Als besonders geeignet hat sich, insbesondere unter Verwendung eines Digitaldruckverfahrens, der Tintenstrahldruck erwiesen.

Alternativ oder zusätzlich ist auch denkbar, dass die Markierung durch thermische Behandlung des Bauteils erzeugt wird. Eine thermische Behandlung kann zu einer Veränderung, insbesondere zu einer Verfärbung, der Bauteiloberfläche führen. Vorzugsweise erfolgt die thermische Behandlung, insbesondere ein Einbrennen der Markierung in das Bauteil, mittels eines Lasers. Dadurch lässt sich eine besonders hohe Arbeitsgeschwindigkeit erreichen, bei der gleichzeitig eine hohe Präzision gewährleistet ist. Das Verfahren, insbesondere das Laserverfahren, ermöglicht eine hohe Genauigkeit der Bestandteile der Markierung, beispielsweise der einzelnen Striche einer Längsmaßeinteilung.

Gemäß einer weiteren Ausgestaltung des erfindungsgemäßen Bauteils kann die Markierung eine Struktur, insbesondere eine dreidimensionale Struktur, aufweisen. Selbstverständlich können auch Strukturierungen und farbliche Markierungen miteinander kombiniert werden oder die eine Profilkante hat eine farbliche Markierung, wohingegen die andere Profilkante eine Struktur, beispielsweise eine dreidimensionale Struktur aufweist.

Bei den genannten Strukturen kann es sich um eine regelmäßige Struktur oder um eine unregelmäßige Struktur handeln. Insbesondere kann die Struktur eine wellenförmige oder geriffelte Struktur sein. Die Struktur kann unmittelbar in das Material des Bauteils bzw. das Material der Profilkante eingearbeitet, beispielsweise eingeprägt, werden.

Die Markierung, insbesondere die Struktur, kann aber alternativ oder zusätzlich auch von einer aufgebrachten Beschichtung gebildet werden. Die Beschichtung kann eine oder mehrere eingefärbte Substanzen, insbesondere zur Bildung einer Füllungsmasse, einer Vorverleimung, einer Schmierung und/oder einer Versiegelung, enthalten. Eine Füllungsmasse kann beispielsweise dazu dienen, Zwischenräume im Bereich der Profilkanten zu verfüllen. Eine Vorverleimung hat beispielsweise den Vorteil, dass nach dem Zusammenfügen der Bauteile eine automatische Verklebung derselben erreicht werden kann. Durch eine Schmierung kann das Zusammenfügen der Bauteile erleichtert werden. Mit Hilfe einer Versiegelung kann schließlich das Bauteil vor dem Eindringen von Feuchtigkeit geschützt werden. Die Einfärbung zumindest einer der enthaltenen Substanzen ist vorgesehen, damit die Beschichtung als Markierung gut wahrnehmbar ist und sich insbesondere in ihrer Farbe vom Untergrund, auf den sie aufgebracht ist, unterscheidet.

Gemäß einer weiteren Ausgestaltung des erfindungsgemäßen Bauteils ist vorgesehen, dass die Federprofilkante und/oder die Nutprofilkante des Bauteils zumindest abschnittsweise, beispielsweise nur im Bereich der Ecken, mit der Markierung versehen ist. Es ist also denkbar, das die Profilkante nur teilweise eine Markierung aufweist. Alternativ kann auch die gesamte Profilkante mit der Markierung versehen sein.

Gemäß einer Ausgestaltung des erfindungsgemäßen Bauteils bildet die Federprofilkante mit der Nutprofilkante eine mechanische Verriegelung. Es ist aber alternativ oder zusätzlich auch denkbar, dass die Federprofilkante mit der Nutprofilkante, zumindest teilweise, verklebt ist.

Die Erfindung betrifft auch ein Verfahren zum Verlegen von Paneelen der eingangs genannten Art gemäß dem Anspruch 8, welches ein wenig Zeit- und kraftaufwäntiges Verlegen ermöglicht.

Die Erfindung wird im folgenden anhand eines Ausführungsbeispiels näher erläutert, wozu auf die beigefügte Zeichnung Bezug genommen wird.

In der Zeichnung zeigen:
die Figuren 1a) bis c) im Querschnitt ein Ausführungsbeispiel zweier zusammenfügbarer Bauteile mit jeweils miteinander korrespondierenden Profilkanten, und
Fig. 2 ein Ausführungsbeispiel eines erfindungsgemäßen Bauteils mit einer Markierung in einer perspektivischen Ansicht.

Fig. 1a) zeigt Ausschnittsweise ein erstes Bauteil 1, hierbei handelt es sich um ein Fußbodenpaneel, mit einer Federprofilkante 2, die zumindest abschnittsweise mit der Nutprofilkante 3 des in Fig. 1b) gezeigten zweiten Bauteils 4 korrespondiert.

Die Federprofilkante 2 des ersten Bauteils 1 weist dabei eine Markierung 5 auf, die sich über die nach oben gerichtete Fläche sowie die zur Seite gerichtete Fläche der Federprofilkante 2 erstreckt. Bei der Markierung 5 handelt es sich um eine optische Markierung, nämlich um eine aufgebrachte Farbschicht. Im vorliegenden Fall handelt es sich bei der farblichen Markierung um eine rote Markierung, da eine solche Farbe eine Signalwirkung hat und dem Verleger auf den ersten Blick auffällt.

Das zweite Bauteil 4, welches in Fig. 1b) dargestellt ist, ist an der Nutprofilkante 3, welche mit der Federprofilkante 2 des anderen Bauteils 1 in Eingriff bringbar ist, ebenfalls mit einer Markierung 6 versehen.

Auch die Markierung 6 wird von einer aufgebrachten Farbschicht gebildet, wobei hier die Farbe grün gewählt wurde, da sie einen guten Kontrast zur Farbe rot darstellt und sich im übrigen, wie auch die Farbe rot, gut von der Farbe des übrigen Bauteils abhebt.

Damit auch die Markierung 6 für den Verleger auf den ersten Blick gut sichtbar ist, ist diese auf die nach oben und zum Verleger gerichteten Flächen der Profilkante aufgebracht.

Fig. 1c) zeigt schließlich die beiden Bauteile 1 und 4 im zusammengefügten Zustand, wobei die in Eingriff befindlichen Profilkanten 2 und 3 eine mechanische Verriegelung bilden, die verhindert, dass sich die beiden Bauteile im zusammengefügten Zustand auseinander bewegen können.

Ein Ausführungsbeispiel eines erfindungsgemäßen Bauteils 4 mit einer Markierung 6 ist in Fig. 2 dargestellt. Danach ist bei dem Bauteil 4 auf der Nutprofilkante 3 eine Markierung 6 vorgesehen, die als Längsmaßeinteilung ausgebildet ist. Die Längsmaßeinteilung weist längs der Nutprofilkante 3 eine Vielzahl nebeneinander angeordneter Striche auf, wobei benachbarte Striche immer denselben Abstand voneinander haben. Im vorliegenden Ausführungsbeispiel ist jeder 10te Strich zusätzlich mit einer aufgedruckten Zahl versehen. Hier "10"... "20"... etc. Die die Striche aufweisende Markierung ist mittels einem digitalen Tintenstrahldruckverfahren mit hoher Genauigkeit auf die Nutprofilkante 3 aufgebracht worden.

Ein Bauteil 4, wie es in Fig. 2 dargestellt ist, ist besonders als Zuschnittteil geeignet, da für den Verleger auf einen Blick erkennbar ist, an welcher Stelle er den überschüssigen Teil des Bauteils 4 abtrennen muss, damit dieses passend ist. Es ist beispielsweise denkbar, bei der Verlegung eines Fußbodenbelages einen bestimmten Prozentsatz der zu verlegenden Paneele, der der zu erwartenden Anzahl an Zuschnittteilen entspricht, mit einer Markierung in Form einer Längsmaßeinteilung zu versehen. Selbstverständlich ist es auch denkbar, sämtliche Bauteile mit einer entsprechenden Markierung zu versehen.

Obwohl gemäß Fig. 2 die Markierung in Form einer Längsmaßeinteilung auf einer Nutprofilkante 3 dargestellt ist, ist es auch denkbar, eine solche Längsmaßeinteilung auf einer Federprofilkante vorzusehen. Auch ist es denkbar, verschiedene Markierungsarten miteinander zu kombinieren, beispielsweise eine durchgehende farbliche Markierung einer bestimmten Profilkantenart, beispielsweise eine durchgehend rote Profilkante zur Kennzeichnung einer Federprofilkante und eine durchgehend grüne Profilkante zur Kennzeichnung einer Nutprofilkante, in Verbindung mit einer davon unabhängigen Längsmaßeinteilung.

## Patentansprüche

1. Bauteil, insbesondere Paneel, das mit mindestens einem anderen Bauteil (4; 1) zusammenfügbar ist,
- wobei das Bauteil (1; 4) eine Federprofilkante (2) und/oder eine Nutprofilkante (3) aufweist, die zumindest abschnittsweise mit einer korrespondierenden Profilkante (3; 2) des anderen Bauteils (4) in Eingriff bringbar ist,
**dadurch gekennzeichnet,**
- **dass** die Federprofilkante (2) und/oder die Nutprofilkante (3) des Bauteils (1; 4) eine Markierung (5; 6) aufweist, und
- wobei die Markierung (5;6) als Längsmaßeinteilung ausgebildet ist, und
- wobei die Markierung (6) beabstandete Striche und Zahlen aufweist.

2. Bauteil nach Anspruch 1,
**dadurch gekennzeichnet,**
**dass** die Markierung (5; 6) eine optische Markierung und/oder eine fühlbare Markierung ist.

3. Bauteil nach Anspruch 1 oder 2,
**dadurch gekennzeichnet,**
**dass** die Markierung (5;6) aufgedruckt ist.

4. Bauteil nach einem der Ansprüche 1 bis 3,
**dadurch gekennzeichnet,**
**dass** die Markierung (5; 6) durch thermische Behandlung des Bauteils (1), insbesondere mittels eines Lasers, erzeugt worden ist.

5. Bauteil nach Anspruch 4,
**dadurch gekennzeichnet,**
**dass** die Markierung (5; 6) eingebrannt ist.

6. Bauteil nach einem der Ansprüche 1 bis 5,
**dadurch gekennzeichnet,**
**dass** die Federprofilkante (2) und/oder die Nutprofilkante (3) des Bauteils (1; 4) zumindest abschnittsweise mit der Markierung (5; 6) versehen ist.

7. Bauteil nach einem der Ansprüche 1 bis 6,
**dadurch gekennzeichnet,**
**dass** die Markierungen (5, 6) der beiden Profilkanten (2, 3) unterschiedlich sind.

8. Verfahren zum Verlegen von Paneelen (1, 4) auf einer Fläche eines Raums,
- bei dem die Paneele miteinander zusammenfügbar sind,
- wobei jedes Paneel eine Federprofilkante (2) und/oder eine Nutprofilkante (3) aufweist, die zumindest abschnittsweise mit einer korrespondierenden Profilkante eines anderen Paneels in Eingriff bringbar ist,
- bei dem die Federprofilkante (2) und/oder die Nutprofilkante (3) des Paneels eine Markierung (5, 6) aufweist,
- bei dem diese Markierung als Längsmaßeinteilung ausgebildet ist,
- bei dem die Paneelen in Reihen verlegt werden,
- bei dem in mindestens einer Reihe ein letztes Paneel entsprechend dem zur Verfügung stehenden Raum in der Größe angepasst werden muss und
- bei dem das letzte Paneel der Reihe so an der dafür vorgesehenen Stelle angelegt wird, beispielsweise zwischen dem vorletzten Paneel und der Wand, dass mittels der Längsmaßeinteilung die Position des Zuschnitts bestimmt wird.

## Claims

1. A component, in particular a panel, which can be joined to at least one other component (4; 1),
- whereby the component (1; 4) has a tongue-shaped edge (2) and / or a grooved edge (3), in which at least a section can be locked into a correspondingly shaped edge (3; 2) of the other component (4),
**characterised in that,**
- the tongue-shaped edge (2) and / or the grooved edge (3) of the component (1; 4) has markings (5; 6), and
- whereby the markings (5; 6) are in the form of a linear scale, and
- whereby the markings (6) have divisions and numbers at intervals.

2. A component in accordance with claim 1
**characterised in that**,
the markings (5; 6) are visible and / or tactile.

3. A component in accordance with claim 1 or 2,
**characterised in that**,
the markings (5; 6) are printed.

4. A component in accordance with one of claims 1 to 3,
**characterised in that**,
the markings (5; 6) are produced by a thermal process applied to the component (1) using, in particular, a laser.

5. A component in accordance with claim 4,
**characterised in that**,
the markings (5; 6) are burnt in.

6. A component in accordance with one of claims I to 5,
**characterised in that**,
at least a section of the tongue-shaped edge (2) and / or the grooved edge (3) of the component (1; 4) is provided with the markings (5; 6).

7. A component in accordance with one of claims 1 to 6,
**characterised in that**,
the markings (5; 6) of both shaped edges (2, 3) are different.

8. A process for laying panels (1, 4) on the floor of a room,
- in which the panels can be joined together,
- whereby each panel has a tongue-shaped edge (2) and / or a grooved edge (3), in which at least a section can be locked into a correspondingly shaped edge of another panel,
- in which the tongue-shaped edge (2) and / or the grooved edge (3) of the panel has markings (5; 6),
- in which these markings are in the form of a linear scale,
- in which the panels are laid in rows,
- in which, in at least one row, a last panel has to be fitted according to the size of the remaining floor space and
- in which the last panel of the row is laid in the space available to it such that the position of the section, for example between the penultimate panel and the wall, can be determined using the linear scale.

## Revendications

1. Elément de construction, en particulier panneau, qui peut être assemblé avec au moins un autre élément de construction (4 ; 1),
- l'élément de construction (1 ; 4) présentant une arête de profilé à languette (2) et au moins une arête de profilé à rainure (3), laquelle peut être amenée en prise au moins par endroit avec une arête de profilé (3 ; 2) correspondante de l'autre élément de construction (4),
**caractérisé en ce que**
- l'arête de profilé à languette (2) et/ou l'arête de profilé à rainure (3) de l'élément de construction (1 ; 4) présente(nt) un repère (5 ; 6), et
- le repère (5 ; 6) étant réalisé sous forme de division de mesure longitudinale, et
- le repère (6) présentant des traits et des chiffres espacés.

2. Elément de construction selon la revendication 1,
**caractérisé en ce que**
le repère (5 ; 6) est un repère visuel et/ou un repère palpable.

3. Elément de construction selon la revendication 1 ou 2,
**caractérisé en ce que**
le repère (5 ; 6) est appliqué par impression.

4. Elément de construction selon l'une quelconque des revendications 1 à 3,
**caractérisé en ce que**
le repère (5 ; 6) a été généré par traitement thermique de l'élément de construction (1), en particulier au moyen d'un laser.

5. Elément de construction selon la revendication 4,
**caractérisé en ce que**
le repère (5 ; 6) est incorporé par brûlure.

6. Elément de construction selon l'une quelconque des revendications 1 à 5,
**caractérisé en ce que**
l'arête de profilé à languette (2) et l'arête de profilé à rainure (3) de l'élément de construction (1 ; 4) est doté au moins par endroits du repère (5 ; 6).

7. Elément de construction selon l'une quelconque des revendications 1 à 6,
**caractérisé en ce que**
les repères (5 ; 6) des deux arêtes de profilé (2, 3) sont différentes.

8. Procédé pour la pose de panneaux (1, 4) sur une surface d'un local,
- dans lequel les panneaux peuvent être assemblés les uns avec les autres,
- chaque panneau présentant une arête de profilé à languette (2) et/ou une arête de profilé à rainure (3), qui peut être amenée en prise au moins par endroits avec une arête de profilé correspondante d'un autre panneau,
- dans lequel l'arête de profilé à languette (2) et/ou l'arête de profilé à rainure (3) du panneau présente un repère (5,6),
- dans lequel ce repère est conçu comme division de mesure de longueur,
- dans lequel les panneaux sont posés en rangées,
- dans lequel, dans au moins une rangée, un dernier panneau doit être adapté dans la grandeur en fonction de l'espace mis à disposition et
- dans lequel le dernier panneau de la rangée est appliqué à l'emplacement prévu à cet effet, par exemple entre l'avant-dernier panneau et la paroi, de telle sorte que la position de la coupe est déterminée au moyen de la division de mesure longitudinale.
